# EUROPÄISCHE PATENTANMELDUNG

(11) **EP 4 696 393 A1**
(43) Veröffentlichungstag der Anmeldung: **18.02.2026**
(21) Anmeldenummer: 25195386.5
(22) Anmeldetag: 12.08.2025
(51) Int. Cl.: A63H 33/04

(54) **KARDANGELENK**

(30) Priorität: 13.08.2024 CN 202421948331 U; 12.03.2025 CN 202520430162 U; 12.03.2025 CN 202510292007
(71) Anmelder: Doubleeagle Industry (China) Limited, Shantou City, Guangdong (CN)
(72) Erfinder: Yang, Dunhua, District, Shenzhen (CN)
(74) Vertreter: von Bülow & Tamada

(57) **Zusammenfassung**

Offenbart wird ein Spielzeuggabelzapfen (6) zum Zusammenstecken in einem Kardangelenk (2), umfassend,
- ein Drehmomentenübertragungsstück (10) zum Aufnehmen oder Abgeben eines Drehmomentes (12) um eine Steckrichtung (8),
- ein auf das Drehmomentenübertragungsstück (10) aufgestelltes und sich in der Steckrichtung (8) sowie einer Nickrichtung (20) quer zur Steckrichtung (8) ausdehnendes wandförmiges Trägerstück (22), und
- ein auf das wandförmige Trägerstück (22) in der Steckrichtung (8) gesehen dem Drehmomentenübertragungsstück (10) gegenüberliegend aufgesetztes Kugelelement (32),
**dadurch gekennzeichnet, dass**
- am Kugelelement (32) wenigstens ein wandförmiges Gelenknadelstück (34) gehalten ist, welches sich in der Steckrichtung (8) und einer quer zur Steckrichtung (8) und quer zur Nickrichtung (20) verlaufenden Gierrichtung (18) erstreckt.

## Beschreibung

Die vorliegende Erfindung betrifft einen Spielzeuggabelzapfen gemäß dem Oberbegriff des Anspruchs 1, eine Spielzeuggabelaufnahme nach Anspruch 9 und ein Kardangelenk nach Anspruch 10.

Ein Spielzeuggabelzapfen gemäß dem Oberbegriff des geltenden Anspruchs 1 ist aus dem europäischen Gemeinschaftsgeschmacksmuster 008337372-0008 bekannt.

Es ist Aufgabe der vorliegenden Erfindung, das bekannte Spielzeugbauteil zu verbessern.

Ausgehend von einem zu einem Kardangelenk mit einer Spielzeuggabelaufnahme zusammensteckbaren Spielzeuggabelzapfen mit einem ein Drehmomentenübertragungsstück zum Aufnehmen oder Abgeben eines Drehmomentes um eine Steckrichtung, mit einem auf das Drehmomentenübertragungsstück aufgestellten und sich in der Steckrichtung sowie einer Nickrichtung quer zur Steckrichtung ausdehnenden wandförmigen Trägerstück, sowie mit einem auf das wandförmige Trägerstück in der Steckrichtung gesehen dem Drehmomentenübertragungsstück gegenüberliegend aufgesetzten Kugelelement, umfasst der erfindungsgemäße Spielzeuggabelzapfen wenigstens ein wandförmiges an dem Kugelelement gehaltenes Gelenknadelstück, welches sich in der Steckrichtung und einer quer zur Steckrichtung und quer zur Nickrichtung verlaufenden Gierrichtung erstreckt.

Dem angegebenen Spielzeuggabelzapfen liegt die Überlegung zugrunde Schlitze zur Aufnahme von Gelenknadelstücken im bekannten Spielzeuggabelzapfen in die Spielzeuggabelaufnahme zu verlagern. Auf diese Weise lassen sich Kräfte besser verteilen und so Verschleiß minimieren. Dies führt zu einer ruhigeren und effizienteren Kraftübertragung sowie einer optimierten Beweglichkeit eines aus Spielzeuggabelzapfen und Spielzeuggabelaufnahme gebildeten Kardangelenks. Unter einem Kardangelenk soll nachstehend ein mechanisches Bauteil verstanden werden, das die Übertragung von Drehmomenten bei variablen Knickwinkeln zwischen zwei Wellen, die es verbindet, ermöglicht. Diese knickwinkelvariable Übertragung von Drehmomenten wird durch zwei Freiheitsgrade erreicht: eine Drehbewegung um eine in der Steckrichtung ausgerichtete Längsachse und eine Schwenkbewegung um eine senkrecht zur Steckrichtung ausgerichtete Querachse.

Im Einzelnen verbessert die Verlagerung der Schlitze in die Spielzeuggabelaufnahme die mechanische Stabilität, da die Spielzeuggabelaufnahme tendenziell massiver und stabiler ist, was eine bessere Lastverteilung und geringere Materialermüdung ermöglicht. Das Gelenknadelstück am Spielzeuggabelzapfen reduziert den Verschleiß, da der Spielzeuggabelzapfen tendenziell weniger Bewegungsspielraum und weniger Belastung als die Spielzeuggabelaufnahme unterliegt, was die Lebensdauer des Kardangelenks verlängert. Schlitze in der Spielzeuggabelaufnahme lassen sich einfacher warten, da sie besser zugänglich sind. Dies erleichtert die regelmäßige Zerlegung und verbessert die Funktionalität und Lebensdauer des Kardangelenks, insbesondere in seiner Anwendung als Spielzeug. Durch das Vertauschen wird der Bewegungswinkel optimiert, da die Schlitze in der Spielzeuggabelaufnahme eine größere Bewegungsfreiheit bieten als im Spielzeuggabelzapfen, was zu einem größeren Knickwinkel führt. Eine stabilere Aufnahme der Gelenknadelstücke am Spielzeuggabelzapfen trägt dazu bei, Spiel und Vibrationen im Gelenk zu minimieren, was zu einer ruhigeren und effizienteren Übertragung von Kräften führt. Das Vertauschen optimiert auch die Fertigungstoleranzen, da sich die Schlitze in der Spielzeuggabelaufnahme präziser fertigen und kontrollieren lassen, was die Passgenauigkeit und Funktion des Kardangelenks verbessert.

In einer Weiterbildung des angegebenen Spielzeuggabelzapfen umfasst das wandförmige Trägerstück einen Pfosten, von dem in und entgegen der Nickrichtung je ein Wandelement abragt. Auf diese Weise lässt sich die strukturelle Stabilität erhöhen. Die Anordnung ermöglicht eine gleichmäßigere Verteilung der auf den Spielzeuggabelzapfen wirkenden Kräfte, was zu einer verbesserten Lastaufnahme und geringerer Materialermüdung führt. Die beidseitig abragenden Wandelemente präzisieren zudem die Führung der Gelenknadelstücke, was die Bewegungsgenauigkeit und die Effizienz der Kraftübertragung weiter optimiert. Außerdem erhöht diese Konstruktion die Torsionssteifigkeit, wodurch unerwünschte Verdrehungen minimiert und die Lebensdauer des Kardangelenks verlängert werden. Schließlich vereinfacht die klar definierte Struktur des Pfostens mit den abragenden Wandelementen die Fertigung und Montage, da die Bauteile präziser positioniert und befestigt werden können.

In einer zusätzlichen Weiterbildung des angegebenen Spielzeuggabelzapfens verjüngt sich der Pfosten in der Steckrichtung konisch. Auf diese Weise lassen sich die Passgenauigkeit und Selbstzentrierung des Spielzeuggabelzapfens verbessern. Die konische Form erleichtert das Einführen des Wellenanschlussstücks in die Spielzeuggabelaufnahme, was die Montage vereinfacht und beschleunigt. Darüber hinaus sorgt die konische Verjüngung für eine gleichmäßigere Verteilung der Kontaktkräfte entlang der Steckrichtung, was den Verschleiß reduziert und die Lebensdauer des Kardangelenks erhöht. Die konische Form minimiert auch unerwünschtes Spiel, indem sie eine präzise und feste Verbindung gewährleistet, was zu einer ruhigeren und effizienteren Kraftübertragung führt. Schließlich ermöglicht die konische Verjüngung eine höhere Toleranz gegenüber Fertigungsabweichungen, da die selbstzentrierende Eigenschaft der Konusform kleinere Ungenauigkeiten ausgleicht und somit die Gesamtfunktionalität und Zuverlässigkeit des Kardangelenks verbessert.

In einer anderen Weiterbildung des angegebenen Spielzeuggabelzapfens ist der Pfosten koaxial auf einem am Drehmomentenübertragungsstück ausgebildeten Sockel, der sich konisch zum Kugelelement hin verjüngt. Auf diese Weise lassen sich die strukturellen Integrität und Stabilität erhöhen. Der konische Sockel sorgt für eine verbesserte Kraftverteilung bei der Stützung des Kugelelements, was die Belastbarkeit und die Lebensdauer des Kardangelenks erhöht. Durch die koaxiale Ausrichtung wird Präzision der Zentrierung weiter gesteigert, die die Montage vereinfacht und die Passgenauigkeit erhöht. Die konische Verjüngung des Sockels ermöglicht zudem eine effektive Selbstzentrierung und erleichtert das Einführen des Pfostens, was die Handhabung und den Zusammenbau vereinfacht. Dies trägt zu einer reduzierten Reibung und minimalem Spiel bei, was zu einer ruhigeren und effizienteren Kraftübertragung führt. Darüber hinaus verbessert die konische Form die Torsionssteifigkeit und minimiert unerwünschte Verdrehungen, was die Funktionalität und Zuverlässigkeit des Kardangelenks in seiner Anwendung als Spielzeug weiter optimiert.

In einer noch anderen Weiterbildung des angegebenen Spielzeuggabelzapfens sind die in und entgegen der Nickrichtung gesehenen Seiten der Wandelemente zum Kugelelement hin verlaufend aufeinander zu fluchtend ausgebildet. Auf diese Weise lässt sich der Knickwinkel des Kardangelenks, also der Winkel in dem sich die beiden durch das Kardangelenk miteinander verbundenen Wellen gegeneinander abwinkeln lassen, steigern. Im Einzelnen ermöglicht die fluchtende Ausführung der Wandelemente eine größere Bewegungsfreiheit des Kugelelements, da der Bewegungsraum erweitert wird und weniger Einschränkungen unterworfen ist. Dadurch kann das Kugelelement in einem größeren Winkel verschwenkt werden, was zu einer erhöhten Winkelvariabilität und Flexibilität des Kardangelenks führt. Diese erhöhte Beweglichkeit verbessert die Fähigkeit des Kardangelenks, Drehmomente bei größeren Winkeln effizient zu übertragen, und trägt zu einer optimierten Funktionalität bei. Zudem sorgt diese Ausgestaltung für eine gleichmäßigere Verteilung der auftretenden Kräfte und minimiert so den Verschleiß und die Materialermüdung, was die Lebensdauer des Kardangelenks verlängert. Die präzisere Führung des Kugelelements und die erweiterte Bewegungsfreiheit führen zu einer ruhigeren und effizienteren Kraftübertragung, was die Gesamtleistung des Kardangelenks insbesondere in seiner Anwendung als Spielzeug verbessert.

In einer weiteren Weiterbildung des angegebenen Spielzeugzapfens ist das Kugelelement in der Nickrichtung gesehen mit einer geringeren Ausdehnung ausgebildet, als eine Ausdehnung des wandförmiges Trägerstückes, vorzugsweise eine minimale Ausdehnung des wandförmiges Trägerstückes. Auf diese Weise lässt sich der zuvor genannte Knickwinkel des Kardangelenks weiter steigern, denn durch die verringerte Ausdehnung des Kugelelements in der Nickrichtung wird der Bewegungsraum für die Schwenkbewegung zusätzlich vergrößert, was die Fluchtungsstrategie unterstützt und den maximalen Winkel, den das Gelenk erreichen kann, weiter erhöht. Die Weiterbildung ermöglicht eine noch größere Winkelvariabilität und Flexibilität, wodurch das Kardangelenk Drehmomente bei noch extremeren Winkeln effizient übertragen kann. Die gegenüber dem wandförmigen Trägerstück reduzierte Ausdehnung des Kugelelements minimiert außerdem die potenziellen Kontaktpunkte und Reibungsflächen zwischen dem Kugelelement und den angrenzenden Komponenten, was den Verschleiß weiter reduziert und die Lebensdauer des Kardangelenks erhöht. Zusätzlich führt die geringere Ausdehnung zu einer verbesserten Bewegungsfreiheit und Präzision, da weniger physische Einschränkungen vorhanden sind, die die Bewegung behindern könnten. Dies resultiert in einer ruhigeren und effizienteren Kraftübertragung und verbessert die Gesamtleistung und Zuverlässigkeit des Kardangelenks, insbesondere in seiner Anwendung als Spielzeug.

In einer bsonderen Weiterbildung des angegebenen Spielzeugzapfens besitzt das Gelenknadelstück in der Gierrichtung gesehen einen trapezförmigen, vorzugweise rautenförmigen Querschnitt, wobei eine Hauptdiagonale des trapezförmigen Querschnitts in der Steckrichtung ausgerichtet ist. Auf diese Weise lassen sich Kraftverteilung weiter verbessern und so die Stabilität weiter steigern. Der trapezförmige oder rautenförmige Querschnitt ermöglicht eine optimale Verteilung der auf das Gelenk wirkenden Kräfte, was die Belastbarkeit erhöht und die Materialermüdung reduziert. Durch die Ausrichtung der Hauptdiagonale in der Steckrichtung werden die Kräfte effizient entlang der stärksten Achse des Querschnitts geleitet, was die strukturelle Integrität des Gelenks verbessert. Die Querschnittsform erhöht zudem die Bewegungsfreiheit des Gelenks, da sie weniger physische Einschränkungen bietet und eine größere Flexibilität ermöglicht. Dies trägt zu einem größeren Knickwinkel bei, da das Gelenknadelstück mehr Bewegungsraum hat und weniger leicht blockiert wird. Darüber hinaus sorgt der trapezförmige oder rautenförmige Querschnitt für eine präzisere Führung und eine stabilere Verbindung zwischen den Komponenten, was die Funktionalität und Zuverlässigkeit des Kardangelenks steigert. Die geometrische Form des Gelenknadelstücks erleichtert ferner die Herstellung und Montage, da die klar definierten Kanten und Flächen eine präzise Fertigung und eine einfache Passgenauigkeit ermöglichen. Insgesamt führt trapezförmige, vor allem die rautenförmige Querschnittsform zu einer ruhigeren und effizienteren Kraftübertragung, einer verlängerten Lebensdauer des Kardangelenks und einer optimierten Leistungsfähigkeit, insbesondere in der Anwendung als Spielzeug.

In einer bevorzugten Weiterbildung ist der Spielzeuggabelzapfen drehsymmetrisch um eine in der Steckrichtung ausgerichtete Drehachse mit einem Drehsymmetriewinkel von 180° ausgebildet.

Drehsymmetrie ist in diesem Zusammenhang gegenüber Rotationssymmetrie abzugrenzen, obgleich beide Begriffe die Symmetrie eines Objekts um eine Achse beschreiben. Drehsymmetrie liegt vor, wenn ein Objekt um eine bestimmte Achse gedreht wird und dabei mehrere stabile Positionen einnimmt, in denen es identisch erscheint. Diese Symmetrie bezieht sich in der Regel auf diskrete Drehwinkel. Ein Beispiel dafür ist ein reguläres Sechseck, das nach einer Drehung um 60°, 120°, 180°, 240°, 300° und 360° wieder identisch aussieht. Rotationssymmetrie hingegen beschreibt ein Objekt, das um eine zentrale Achse beliebig gedreht wird und in jeder Position identisch erscheint. Diese Symmetrie ist kontinuierlich und bezieht sich nicht auf diskrete Drehwinkel, sondern auf kontinuierliche. Ein Beispiel hierfür ist ein Kreis, der nach einer Drehung um jeden beliebigen Winkel identisch aussieht. Die Abgrenzung zwischen beiden Begriffen liegt daher darin, dass sich Drehsymmetrie typischerweise auf diskrete, spezifische Drehwinkel bezieht, bei denen das Objekt identisch erscheint, während sich Rotationssymmetrie auf die kontinuierliche Symmetrie eines Objekts um eine Achse bezieht, bei der das Objekt bei jeder beliebigen Drehung identisch bleibt.

Wird der Spielzeuggabelzapfen drehsymmetrisch um eine in der Steckrichtung ausgerichtete Drehachse ausgebildet, lässt sich die Gleichmäßigkeit und Stabilität der Kraftübertragung verbessern. Die Drehsymmetrie sorgt dafür, dass die Kräfte gleichmäßig um die Drehachse verteilt werden, was zu einer geringeren Belastung einzelner Bereiche und einer gleichmäßigeren Abnutzung führt. Dies reduziert den Verschleiß und erhöht die Lebensdauer des Kardangelenks. Durch die Drehsymmetrie wird auch die Montage und Justierung des Spielzeuggabelzapfens vereinfacht, da die symmetrische Form eine präzise Ausrichtung ermöglicht. Dies führt zu einer höheren Passgenauigkeit und verringert das Risiko von Montagefehlern. Zudem ermöglicht die drehsymmetrische Konstruktion eine gleichmäßige Rotation ohne Unwuchten, was zu einer ruhigeren und effizienteren Kraftübertragung beiträgt. Ein weiterer Vorteil der Drehsymmetrie ist die erhöhte Fertigungseffizienz. Symmetrische Teile lassen sich einfacher und kostengünstiger herstellen, da die Geometrie weniger komplex ist und standardisierte Fertigungstechniken eingesetzt werden können. Dies kann zu einer Reduzierung der Produktionskosten und einer Verbesserung der Qualitätskontrolle führen.

Gemäß einen weiteren Aspekt der Erfindung umfasst eine Spielzeuggabelaufnahme zur Aufnahme eines der angegebenen Spielzeuggabelzapfen ein Drehmomentenübertragungsstück zum Aufnehmen oder Abgeben eines Drehmomentes um eine Steckrichtung und ein auf das Drehmomentenübertragungsstück aufgestelltes und sich in der Steckrichtung zylindrisch erhebendes Aufnahmestück mit einer in der Steckrichtung gesehen am Drehmomentenübertragungsstück gegenüberliegend ausgebildeten Aufnahmeöffnung, in die das Kugelelement in einen Aufnahmeraum einführbar ist, wobei in die Wänden des Aufnahmeraumes in der Nickrichtung und der Gierrichtung gesehen Schlitze zur Aufnahme des wandförmigen Trägerstückes und des Gelenknadelstückes eingeformt sind.

Gemäß einem weiteren Aspekt der Erfindung umfasst ein Kardangelenk einen der angegebenen Spielzeuggabelzapfen und eine angegebene Spielzeuggabelaufnahme wobei das Kugelelement des Spielzeuggabelzapfens in den Aufnahmeraum der Spielzeuggabelaufnahme eingesetzt ist.

Die oben beschriebenen Eigenschaften, Merkmale und Vorteile dieser Erfindung sowie die Art und Weise wie diese erreicht werden, werden verständlicher im Zusammenhang mit der folgenden Beschreibung der Ausführungsbeispiele, die im Zusammenhang mit der Zeichnung näher erläutert werden. Es zeigen:
Fig. 1 in einer seitlichen Ansicht ein aus einer Spielzeuggabelaufnahme und einem Spielzeuggabelzapfen zusammengesetzes Kardangelenk,
Fig. 2 in einer perspektivischen Ansicht einen Spielzeuggabelzapfen für das Kardangelenk aus Fig. 1, und
Fig. 3 in einer perspektivischen Ansicht eine Spielzeuggabelaufnahme für das Kardangelenk aus Fig. 1.

In den Figuren werden gleiche technische Elemente mit gleichen Bezugszeichen versehen und nur einmal beschrieben. Die Figuren sind rein schematisch und geben vor allem nicht die tatsächlichen geometrischen Verhältnisse wieder.

Es wird auf Fig. 1 genommen, anhand derer ein Kardangelenk 2 näher beschrieben wird, welches aus einer Spielzeuggabelaufnahme 4 und einem in der Spielzeuggabelaufnahme 4 beweglich gehaltenen Spielzeuggabelzapfen 6 zusammengesetzt ist.

Das Kardangelenk 2 ist zwischen zwei nicht weiter gezeigte Wellen verbaubares mechanisches Bauteil. Die Wellen werden in einer Steckrichtung 8 in ein entsprechendes Drehmomentenübertragungsstück 10 eingesetzt, welches Drehmomente 12 um die Steckrichtung 8 zwischen den beiden zwei Wellen übertragen kann. Die Wellen sind hier nur anschauliche Maschinenelemente, die als Drehmomentenquelle oder Drehmomentensenke in Frage kommen. Die Drehmomentenübertragungsstücke 10 können zur Drehmomentenübertragung an beliebigen Maschinenelementen befestigt werden, wie beispielsweise Radnaben im Zusammenhang mit einer Lenkung eines Fahrzeuges, bei denen Kardangelenke eine Schlüsselrolle spielen.

Das Kardangelenk 2 ermöglicht die Übertragung der Drehmomente 12 bei variablen Knickwinkeln 14 zwischen zwei Rotationsachsen 16, um die die Drehmomente 12 wirken. Diese knickwinkelvariable Übertragung der Drehmomente 12 wird durch zwei Freiheitsgrade erreicht, und zwar durch eine Drehbewegung um die jeweilige Rotationsachse 16 und eine Schwenkbewegung in Richung des Knickwinkels 14.

Die bewegliche Gelenkpartner, also die Spielzeuggabelaufnahme 4 und der Spielzeuggabelzapfen 6 werden nachstehend in getrennten Koordinatensystemen betrachtet, da aufgrund der Beweglichkeit der beiden Gelenkpartner 4, 6 zueinander eine sinnvolle Beschreibung in einem gemeimen Koordinatensystem die weiteren Erläuterungen deutlich verkomplizieren würden. Jeder Gelenkpartner 4, 6 besitzt daher nachstehend ein eigenes Koordinatensystem mit der in der Rotationsachse 16 ausgerichteten Steckrichtung 8, einer Gierrichung 18 senkrecht zur Steckrichtung 8 und einer Gierrichtung 20 senkrecht zur Steckrichtung 8 und senkrecht zur Nickrichtung 18. Der Hintergrund der Benennung dieser Richtungen 8, 18, 20 ergibt sich erst aus der weiteren Beschreibung und soll der Kürze halber hier nicht vertieft werden.

Es wird nun auf Fig. 2 Bezug genommen, die in einer perspektivischen Ansicht ein Beispiel für den Spielzeuggabelzapfen 6 für das Kardangelenk 2 aus Fig. 1 zeigt.

Der Spielzeugzapfen 6 umfasst als Drehmomentenübertragungsstück 10 ein Wellenanschlussstück, in das eine nicht weiter gezeigte Welle einsetzbar ist. Als Welle im Spielzeugeinsatzbereich eignet sich beispielsweise eine Kreuzachse, wie sie von der Firma Lego A/S unter der Teilenummer 4519 auf der Homepage www.bricklink.com katalogisiert ist. Die Kreuzform ist später in Fig. 3 zu sehen. Zur Aufnahme einer solchen Kreuzachse ist das Drehmomentenübertragungsstück 10 mit einem nicht weiter zu sehenden Aufnahmeraum ausgebildet, in den die Kreuzachse in der Steckrichtung 8 einsetzbar ist, wobei die Kreuzform dafür Sorge trägt, dass Kräfte quer zur Steckrichtung 8 das Drehmoment 12 um die Rotationsachse 16 aufgenommen werden und die Kreuzachse formschlüssig am Drehmomentenübertragungsstück 10 gehalten ist.

In der Steckrichtung 8 gesehen schließt sich an das Drehmomentenübertragungsstück 10 ein wandförmiges Trägerstück 22 an, welches in der Steckrichtung 8 aufgestellt ist und sich in der Nickrichtung 20 erstreckt. Das wandförmige Trägerstück 22 ist in der vorliegenden Ausführung dreiteilig ausgebildet und besitzt einen Pfosten 24 an dessen in der Nickrichtung 20 gesehenen Vorderseite und Rückseite sich je ein Wandelement 26 anschließt. Der Pfosten 24 ist konisch ausgebildet und konzentrisch auf ein konisches Endstück 27 am in der Steckrichtung 8 gesehenen vorderen Ende des Drehmomentenanschlussstückes 10 aufgesetzt.

Die Wandelemente 26 besitzen in der Nickrichtung 20 gsehen an ihren dem Pfosten 24 gegenüberliegenden Seiten Außenkanten 28, die in der Steckrichtung 8 gesehen aufeinander zu fluchten. Das heißt, ein nicht weiter in den Figuren referenzierter Abstand zwischen den beiden Außenkanten 28 nimmt mit zunehmendem Weg in der Steckrichtung 8 gesehen hin ab. Dabei sind die Außenkanten 28 jeweils mit einer Stufe 30 versehen, wobei in der Ansicht der Fig. 2 lediglich eine der beiden Stufen 30 zu sehen und damit auch referenziert ist. Auf den technischen Hintergrund dieser Stufe wird an späterer Stelle näher eingegangen.

Im Bereich der Stufe 30 wirken die Wandelemente 26 wie Gabelzinken, zwischen denen ein Kugelelement 32 gehalten ist. Dieses Kugelelement 32 ist auf dem Pfosten 24 aufgelegt und wird von den Wandelementen 26 in und entgegen der Nickrichtung 20 umgriffen. Auf diese Weise wird dass Kugelelement 32 stabil vom wandförmigen Trägerstück 22 getragen.

Am Kugelelement 32 sind in und entgegen der Gierrichtung 18 je ein Gelenknadelstück 34 gehalten. Die Gelenknadelstück 34 sind in der vorliegenden Ausführung rautenförmig ausgeführt und mit ihrer Haupachse in der Steckrichtung 8 ausgerichtet. Grundsätzlich können die Gelenknadelstücke 34 auch anderweitig wandförmig ausgebildet werden, was heißt, dass Ihre Ausdehnung in der Steckrichtung 8 größer ist, als in der Nickrichtung 20. Die Funktion der Gelenknadelstücke 34 hängt mit der technischen Wirkung des zu bildenden Kardangelenks 2 zusammen, worauf an spätere Stelle näher eingegangen wird.

Der Spielzeugzapfen 6 ist um die Rotationsachse 6 drehsymmetrisch mit einem in den Figuren nicht weiter referenzierten Drehsymmetriewinkel von 180° ausgebildet. Das heißt, wenn der Spielzeugzapfen 6 um 180° gedreht wird, dann hat für einen den Spielzeugzapfen 6 aus einer bestimmten Position beobachtenden und still stehenden Betrachter das selbe Aussehen wie in der Ursprungsposition.

Es wird nun auf Fig. 3 Bezug genommen, die in einer perspektivischen Ansicht ein Beispiel für die Spielzeuggabelaufnahme 4 für das Kardangelenk 2 aus Fig. 1 zeigt.

Die Spielzeuggabelaufnahme 4 ist analog zum Spielzeuggabelzapfen 6 aufgebaut und erstreckt sich ebenfalls in der Stecksrichtung 8, wobei in der Streckrichtung 8 am hinteren Ende das Drehmomentenanschlussstück 10 angeordnet ist. Dieses ist in der vorliegenden Ausführung als die oben genannte Kreuzachse ausgebildet und besitzt zwei kreuzweise zueinander gehaltene Kreuzachsenwände 36, die sich in der Gierrichtung 18 beziehungsweise in der Nickrichtung 20 erstrecken und in der Summe die in Fig. 3 zu sehende Kreuzform ergeben.

An das Drehmomentenanschlussstück 10 in Form der Kreuzachse schließt sich ein zylinderförmiges Aufnahmestück 38 an, welches das Kugelelement 32 des Spielzeuggabelzapfens 6 einsetzbar ist.

Hierzu besitzt das Aufnahmestück 38 ein Aufnahmeöffnung 40, über die das Kugellement 32 in einer noch zu beschreibenden Weise in einen Aufnahmeraum 42 des Aufnahmestückes 38 einführbar ist.

An den Wänden dieses Aufnahmeraumes 42 befinden sich Schlitze, wobei ein halbkreisförmiger Schlitz 44 startend von der Aufnahmeöffnung 40 über einen nicht weiter gezeigten Boden des Aufnahmeraumes 42 zurück zur Aufnahmeöffnung 40 verläuft. Desweiteren sind in die Wände des Aufnahmeraumes 42 wie den Aufnahmeraum 42 in der Nickrichtung 20 nach außen hin öffnende Wandschlitze 46 eingeformt.

An die Wandschlitze 46 schließen entgegen der Steckrichtung 8 gesehen sich Aufnahmenuten 48 an, während um die beiden Endbereiche des halbkreisförmigen Schlitzes 44 Spielräume 50 ausgebildet sind. Von den Aufnahmenuten 48 und den Spielräumen 50 sind in Fig. 3 nur jeweils einer mit einem eigenen Bezugszeichen versehen.

Zum Zusammensetzen des Kardangelenkes 2 werden zunächst die Spielzeuggabelaufnahme 4 mit den Wandschlitzen 48 und der Spielzeuggabelzapfen 6 mit dem wandförmigen Trägerstück 22 in der Nickrichtung 20 ausgerichtet. Anschließend wird das wandförmige Trägerstück 22 in die Wandschlitze 48 eingesetzt und die Spielzeuggabelaufnahme 4 sowie der Spielzeuggabelzapfen 6 jeweils in ihrer Steckrichtung 8 bewegt, so dass das wandförmige Trägerstück 22 in die Wandschlitze 48 eingeführt wird. Auf diese Weise werden gleichzeitig die Gelenknadelstücke 34 in den halbkreisförmigen Schlitz 44 eingeführt, wodurch der Spielzeuggabelzapfen 6 gegenüber der Spielzeuggabelaufnahme 4 in der Gierrichtung 18 verdreht, man spricht vom gieren, und in der Nickrichtung 20 verdreht, man spricht vom nicken, werden kann.

Über die Aufnahmenuten 48, die Spielräume 50 und die Stufe 30 ist ein maximaler Bewegungsspielraum für das Nicken und Gieren sichergestellt, was zu einem maximal möglichen Knickwinkel 14 führt.

## Patentansprüche

1. Spielzeuggabelzapfen (6) zum Zusammenstecken in einem Kardangelenk (2), umfassend,
- ein Drehmomentenübertragungsstück (10) zum Aufnehmen oder Abgeben eines Drehmomentes (12) um eine Steckrichtung (8),
- ein auf das Drehmomentenübertragungsstück (10) aufgestelltes und sich in der Steckrichtung (8) sowie einer Nickrichtung (20) quer zur Steckrichtung (8) ausdehnendes wandförmiges Trägerstück (22), und
- ein auf das wandförmige Trägerstück (22) in der Steckrichtung (8) gesehen dem Drehmomentenübertragungsstück (10) gegenüberliegend aufgesetztes Kugelelement (32),
**dadurch gekennzeichnet, dass**
- am Kugelelement (32) wenigstens ein wandförmiges Gelenknadelstück (34) gehalten ist, welches sich in der Steckrichtung (8) und einer quer zur Steckrichtung (8) und quer zur Nickrichtung (20) verlaufenden Gierrichtung (18) erstreckt.

2. Spielzeuggabelzapfen (6) nach Anspruch 1, wobei das wandförmige Trägerstück (22) einen Pfosten (24) umfasst, von dem in und entgegen der Nickrichtung (20) je ein Wandelement (26) abragt.

3. Spielzeuggabelzapfen (6) nach Anspruch 2, wobei sich der Pfosten (24) in der Steckrichtung (24) konisch verjüngt.

4. Spielzeuggabelzapfen (6) nach Anspruch 2 oder 3, wobei der Pfosten (24) koaxial auf einem am Drehmomentenübertragungsstück (10) ausgebildeten Sockel (27) gehalten ist, der sich konisch zum Kugelelement (32) hin verjüngt.

5. Spielzeuggabelzapfen (6) nach einem der Ansprüche 2 bis 4, wobei die in und entgegen der Nickrichtung (20) gesehenen Seiten (28) der Wandelemente (26) zum Kugelelement (32) hin verlaufend aufeinander zu fluchtend ausgebildet sind.

6. Spielzeuggabelzapfen (6) nach einem der vorstehenden Ansprüche, wobei das Kugelelement (32) in der Nickrichtung (20) gesehen mit einer geringeren maximalen Ausdehnung ausgebildet ist, als eine minimale Ausdehnung des wandförmiges Trägerstücks (22).

7. Spielzeuggabelzapfen (6) nach einem der vorstehenden Ansprüche, wobei das Gelenknadelstück (34) in der Gierrichtung (18) gesehen einen trapezförmigen, vorzugweise rautenförmigen Querschnitt besitzt, wobei eine Hauptdiagonale des trapezförmigen Querschnitts in der Steckrichtung (8) ausgerichtet ist.

8. Spielzeuggabelzapfen nach einem der vorstehenden Ansprüche, der drehsymmetrisch um eine in der Steckrichtung (8) ausgerichtete Drehachse (16) mit einem Drehsymmetriewinkel von 180° ausgebildet ist.

9. Spielzeuggabelaufnahme (4) zur Aufnahme eines Spielzeuggabelzapfens (6) nach einem der vorstehenden Ansprüche, umfassend:
- ein Drehmomentenübertragungsstück (10) zum Aufnehmen oder Abgeben eines Drehmomentes (12) um eine Steckrichtung (8),
- ein auf das Drehmomentenübertragungsstück (10) aufgestelltes und sich in der Steckrichtung zylindrisch erhebendes Aufnahmestück (38) mit einer in der Steckrichtung (8) gesehen am Drehmomentenübertragungsstück (10) gegenüberliegend ausgebildeten Aufnahmeöffnung (40), in die das Kugelelement (32) in einen Aufnahmeraum (42) einführbar ist,
- wobei in die Wänden des Aufnahmeraumes (42) in der Nickrichtung (20) und der Gierrichtung (18) gesehen Schlitze (44, 46) zur Aufnahme des wandförmigen Trägerstückes (22) und des Gelenknadelstückes (34) eingeformt sind.

10. Kardangelenk (2), umfassend:
- einen Spielzeuggabelzapfen (6) nach einem der Ansprüche 1 bis 8, und
- eine Spielzeuggabelaufnahme (4) nach Anspruch 9,
- wobei das Kugelelement (32) des Spielzeuggabelzapfens (6) in den Aufnahmeraum (42) der Spielzeuggabelaufnahme (4) eingesetzt ist.
